# FASCICULE DE BREVET EUROPEEN

(11) **EP 2 017 408 B1**
(45) Date de publication et mention de la délivrance du brevet: **17.12.2014**
(21) Numéro de dépôt: 08305173.0
(22) Date de dépôt: 16.05.2008
(51) Int. Cl.: E05B 85/04

(54) **Dispositif de prépositionnement d'une gâche destinée à coopérer avec une serrure d'un ouvrant de véhicule automobile et véhicule automobile comportant au moins un tel dispositif**
Vorrichtung zur Vorpositionierung eines Schliessbügels, der mit dem Schloss eines Kraftfahrzeugsflügels zusammenwirken soll, und Kraftfahrzeug mit mindestens einer solchen Vorrichtung
Device for pre-positioning a strike designed to cooperate with a lock of an automobile door, and automobile comprising at least one such device

(30) Priorité: 15.06.2007 FR 0755781
(43) Date de publication de la demande: 21.01.2009
(73) Titulaire: Peugeot Citroën Automobiles SA, 78140 Vélizy-Villacoublay (FR)
(72) Inventeur: Keller, Grégory, 68700, Steinbach (FR)

(56) Documents cités:
- EP-A- 1 182 311
- DE-C1- 4 401 071
- FR-A- 2 798 416
- FR-A- 2 829 790

## Description

La présente invention est relative à un ensemble comprenant une semelle, une gâche, destinée à coopérer avec serrure d'un ouvrant de véhicule automobile, et un élément de carrosserie destiné à permettre la fixation de la gâche.

L'invention est également relative à un véhicule automobile comportant au moins un tel ensemble.

Une serrure d'un ouvrant de véhicule automobile coopère généralement avec une gâche solidaire d'une semelle sensiblement plane fixée par exemple par des organes de vissage sur un élément de carrosserie.

Jusqu'à présent, la gâche est indexée sur l'élément de carrosserie correspondant, puis fixée sur cet élément de carrosserie. De même, la serrure est indexée sur l'ouvrant, puis fixée sur cet ouvrant.

Au moment de la fermeture de l'ouvrant sur l'élément de carrosserie, la serrure vient s'engager sur la gâche ce qui peut entraîner des contraintes et des déformations de l'ouvrant en cas d'un mauvais alignement de la gâche par rapport à la serrure.

En effet, lors de la fermeture de l'ouvrant, la serrure se positionne par rapport à la gâche de l'élément de carrosserie pouvant provoquer le déplacement de l'ouvrant dans une direction perpendiculaire à l'axe longitudinal du véhicule et engendrer des problèmes de manoeuvre et d'esthétique.

Le document EP1182311 divulgue une semelle portant une gâche fixée sur une plaque comportant des pattes de guidage pouvant se déplacer dans des trous d'un élément de carrosserie, ainsi la position de la gâche peut être adaptée.

L'invention a pour but de proposer un ensemble comprenant une semelle, une gâche, destinée à coopérer avec une serrure d'un ouvrant de véhicule automobile, et un élément de carrosserie destiné à permettre la fixation de la gâche qui évite ces inconvénients et qui permet d'obtenir par des moyens simples à mettre en oeuvre, un positionnement précis de la gâche par rapport à l'ouvrant et à sa serrure.

L'invention a donc pour objet un ensemble selon la revendication 1.

Selon d'autres caractéristiques préférées de l'invention :
- ladite direction est dirigée perpendiculairement à l'axe longitudinal du véhicule,
- chaque ouverture est formée par un orifice sensiblement circulaire prolongé dans ladite direction par une boutonnière, et
- chaque ouverture a une forme rectangulaire.

L'invention a également pour objet un véhicule automobile, caractérisé en ce qu'il comporte au moins un dispositif de prépositionnement tel que précédemment mentionné.

Les caractéristiques et avantages de l'invention apparaîtront au cours de la description qui va suivre, donnée à titre d'exemple et faite en référence aux dessins annexés, sur lesquels :
- les Figs. 1 et 2 sont deux vues schématiques en perspective selon deux orientations différentes d'une gâche équipée d'un dispositif de prépositionnement de l'ensemble, conforme à l'invention,
- la Fig. 3 est une vue en perspective d'un pion de centrage du dispositif de prépositionnement de l'ensemble conforme à l'invention, et
- les Figs. 4 à 6 sont des vues schématiques en perspective montrant les différentes étapes de montage de la gâche sur un élément de carrosserie.

Sur les Figs. 1 et 2, on a représenté une gâche désignée dans son ensemble par la référence 10 pour une serrure d'un ouvrant, non représenté, d'un véhicule automobile. Cette gâche 10 peut correspondre à la gâche par exemple d'un hayon de véhicule automobile destinée à être fixée sur un élément de carrosserie 1 (Fig. 4), qui est, dans ce cas, sensiblement horizontal.

La gâche 10 peut également être destinée à tout autre type d'ouvrant de véhicule automobile.

La gâche 10 est montée sur une première face 11 a d'une semelle 11 sensiblement plane comportant deux orifices 12 pour le passage d'organes de vissage, non représentés, qui traversent l'élément de carrosserie par des orifices 2 (Fig. 4).

La semelle 11 comporte également, sur une seconde face 11 b, opposée à la première face 11a, au moins un pion de centrage désigné par la référence générale 5 et, de préférence, deux pions de centrage 5. Chaque pion de centrage 5 est destiné à coopérer avec une ouverture 3 ménagée dans l'élément de carrosserie 1 (Fig. 4) et dont la forme sera décrite ultérieurement.

Chaque pion de centrage 5 comporte une tête 6 conique en saillie par rapport à la seconde face 11 b de la semelle 11 et ménageant avec celle-ci un espace 14 (Fig. 2) pour le passage de l'élément de carrosserie 1.

La tête 6 est prolongée, ainsi que montré à la Fig. 3, par une tige 7 dont l'extrémité libre 7a est fixée sur la semelle 11 par tout moyen approprié, comme par exemple par soudage.

D'une manière générale, chaque ouverture 3 ménagée dans l'élément de carrosserie 1 et destinée à recevoir un pion de centrage 5, a une forme déterminée pour autoriser un déplacement de la semelle 11 et par conséquent de la gâche 10 dans au moins une direction lors de la fermeture de l'ouvrant.

De préférence, chaque ouverture 3 est apte à autoriser un déplacement de la semelle 11 dans une direction dirigée perpendiculairement à l'axe longitudinal du véhicule, notamment dans le cas d'un ouvrant constitué par un hayon.

Pour cela chaque ouverture 3 est formée par un orifice 3a sensiblement circulaire prolongé dans la direction perpendiculaire à l'axe longitudinal du véhicule par une boutonnière 3b.

L'orifice 3a présente un diamètre supérieur au diamètre le plus grand de la tête 6 tandis que la boutonnière 3b présente une largeur comprise entre le diamètre le plus grand de la tête 6 et le diamètre de la tige 7 de façon à permettre le coulissement de cette tige 7 dans la boutonnière 3b, tout en empêchant la tête 6 du pion de centrage 5 de traverser cette boutonnière 3b.

Selon une variante, chaque ouverture 3 a une forme rectangulaire.

Selon une autre variante, chaque ouverture 3 peut avoir une autre forme déterminée pour permettre un déplacement de la semelle 11 portant la gâche 10 dans une ou plusieurs autres directions que celle mentionnée ci-dessus.

En se reportant maintenant aux Figs. 4 à 6, on va décrire le montage de la gâche 10 sur l'élément de carrosserie 1.

Tout d'abord, l'opérateur pose la seconde face 11 b de la semelle 11 sur l'élément de carrosserie 1 en introduisant la tête 6 de chaque pion de centrage 5 dans l'orifice 3a correspondant de l'ouverture 3, comme montré sur les Figs. 4 et 5.

Ensuite, l'opérateur fait glisser la semelle 11 sur l'élément de carrosserie 1 selon une direction privilégiée qui est la direction s'étendant perpendiculairement à l'axe longitudinal du véhicule, dans le cas présent.

Ainsi, la tige 7 de chaque pion de centrage 5 glisse dans la boutonnière 3b de l'ouverture 3 correspondante, comme représentée sur les Figs. 5 et 6.

Après ce positionnement provisoire de la gâche 10 et de la semelle 11 sur l'élément de carrosserie 1, l'opérateur ferme l'ouvrant. Lors de cette fermeture, la serrure vient s'engager sur la gâche 10 provoquant un ajustement de la position de la semelle 11 et de ladite gâche 10 dans une direction perpendiculaire à l'axe longitudinal du véhicule.

Ensuite, l'opérateur fixe définitivement la semelle 11 sur l'élément de carrosserie 1 au moyen des éléments de vissage, sans ouverture de l'ouvrant.

Le dispositif de prépositionnement selon l'invention permet d'obtenir une position définitive de la gâche par rapport à l'ouvrant. Cette position est stable dans le temps .

Le dispositif de prépositionnement selon l'invention permet de supprimer d'éventuelles déformations de l'ouvrant lors de sa fermeture, dues à un mauvais alignement de la gâche par rapport à la serrure, et permet également un bon affleurement de cet ouvrant par rapport à la caisse du véhicule.

## Revendications

1. Ensemble comprenant une semelle (11), une gâche (10) destinée à coopérer avec une serrure d'un ouvrant de véhicule automobile et un élément de carrosserie (1) destiné à permettre la fixation de la gâche, ladite gâche (10) étant montée sur une première face (11a) de la semelle (11) sensiblement plane comportant des moyens de fixation sur l'élément de carrosserie (1) du véhicule, **caractérisé en ce que** la semelle (11) comporte pour le prépositionnement de la gâche, sur une seconde face (11b), au moins un pion de centrage (5) destiné à coopérer chacun avec une ouverture (3) ménagée dans l'élément de carrosserie (1) et apte à autoriser un déplacement de la semelle (11) selon au moins une direction, le pion de centrage (5) comportant, d'une part, une tête conique (6) en saillie par rapport à la seconde face (11b) de la semelle (11) et ménageant avec cette seconde face (11b) un espace (14) pour l'élément de carrosserie (1) et, d'autre part, une tige (7) prolongeant la tête (6) et solidaire de la semelle (11).

2. Ensemble selon la revendication 1, **caractérisé en ce que** ladite direction est dirigée perpendiculairement à l'axe longitudinal du véhicule.

3. Ensemble selon la revendication 1 ou 2, **caractérisé en ce que** chaque ouverture (3) est formée par un orifice (3a) sensiblement circulaire prolongé dans ladite direction par une boutonnière (3b).

4. Ensemble selon la revendication 1 ou 2, **caractérisé en ce que** chaque ouverture (3) a une forme rectangulaire.

5. Véhicule automobile, **caractérisé en ce qu'**il comporte au moins un ensemble selon l'une quelconque des revendications précédentes.

## Patentansprüche

1. Baugruppe einer Sohle (11) eines Schließbügels (10), die zum Zusammenwirken mit einem Schloss eines Kraftfahrzeugflügels und einem Karosserieelement (1), das dazu bestimmt ist, das Befestigen des Schließbügels zu erlauben, wobei der Schließbügel (10) auf eine erste Seite (11a) der im Wesentlichen flachen Sohle (11) montiert ist, die Mittel zum Befestigen auf dem Karosserieelement (1) des Fahrzeugs aufweist, **dadurch gekennzeichnet, dass** die Sohle (11) zum Vorpositionieren des Schließbügels auf einer zweiten Seite (11b) mindestens einen Zentrierstift (5) aufweist, der dazu bestimmt ist, jeweils mit einer Öffnung (3) zusammenzuarbeiten, die in dem Karosserieelement (1) eingerichtet und fähig ist, eine Verlagerung der Sohle (11) entlang mindestens einer Richtung zu gestatten, wobei der Zentrierstift (5) einerseits einen Kegelkopf (6), der in Bezug auf die zweite Seite (11b) der Sohle (11) vorsteht und mit dieser zweiten Seite (11b) einen Raum (14) für das Karosserieelement (1) einrichtet, und andererseits einen Schaft (7), der den Kopf (6) verlängert und mit der Sohle (11) fest verbunden ist, aufweist.

2. Baugruppe nach Anspruch 1, **dadurch gekennzeichnet, dass** die Richtung senkrecht zu der Längsachse des Fahrzeugs verläuft.

3. Baugruppe nach Anspruch 1 oder 2, **dadurch gekennzeichnet, dass** jede Öffnung (3) durch eine im Wesentlichen kreisförmige Öffnung (3a) ausgebildet ist, die sich in die Richtung durch eine längliche Aussparung (3b) verlängert.

4. Baugruppe nach Anspruch 1 oder 2, **dadurch gekennzeichnet, dass** jede Öffnung (3) eine Rechteckform hat.

5. Kraftfahrzeug, **dadurch gekennzeichnet, dass** es mindestens eine Baugruppe nach einem der vorhergehenden Ansprüche aufweist.

## Claims

1. An assembly including a base (11), a strike (10) intended to cooperate with a lock of an opening panel of a motor vehicle and a body element (1) intended to permit the fixing of the strike, the said strike (10) being mounted on a first face (11a) of the substantially flat base (11) comprising means for fixing on the body element (1) of the vehicle, **characterized in that** the base (11) comprises, for the prepositioning of the strike, on a second face (11b), at least one centring pin (5) intended to each cooperate with an opening (3) arranged in the body element (1) and able to permit a displacement of the base (11) along at least one direction, the centring pin (5) comprising, on the one hand, a conical head (6) projecting with respect to the second face (11b) of the base (11) and providing with this second face (11b) a space (14) for the body element (1) and, on the other hand, a shank (7) extending the head (6) and integral with the base (11).

2. The assembly according to claim 1, **characterized in that** the said direction is directed perpendicularly to the longitudinal axis of the vehicle.

3. The assembly according to claim 1 or 2, **characterized in that** each opening (3) is formed by a substantially circular orifice (3a) extended in the said direction by a slot (3b).

4. The assembly according to claim 1 or 2, **characterized in that** each opening (3) has a rectangular shape.

5. A motor vehicle, **characterized in that** it comprises at least one assembly according to any one of the preceding claims.
